# EUROPÄISCHE PATENTSCHRIFT

(11) **EP 3 595 852 B1**
(45) Veröffentlichungstag und Bekanntmachung des Hinweises auf die Patenterteilung: **25.08.2021**
(21) Anmeldenummer: 18721375.6
(22) Anmeldetag: 30.04.2018
(51) Int. Cl.: B26D 1/38, D06C 13/00, B26D 7/08, B26D 5/02, B26D 7/26

(54) **SCHNEIDZEUG UND VERFAHREN ZUM BETRIEB DESSELBEN**
CUTTING DEVICE AND METHOD OF OPERATING IT
DISPOSITIF DE COUPE ET MÉTHODE POUR SON USAGE

(30) Priorität: 11.05.2017 DE 102017110225
(43) Veröffentlichungstag der Anmeldung: 22.01.2020
(73) Patentinhaber: Heusch GmbH & Co. KG, 52078 Aachen (DE)
(72) Erfinder: SPANIOL, Hanns Peter, 81679 München (DE); MAYWALD, Thorsten, 52070 Aachen (DE); FINKEN, Timo, 52499 Basweiler (DE)
(74) Vertreter: Prüfer & Partner mbB Patentanwälte · Rechtsanwälte
(86) Internationale Anmeldenummer: PCT/EP2018/061059
(87) Internationale Veröffentlichungsnummer: WO 2018/206340

(56) Entgegenhaltungen:
- WO-A2-95/31596
- DE-A1- 2 404 837
- JP-A- 2011 152 595

## Beschreibung

Die Erfindung betrifft zunächst ein Verfahren zum Betrieb eines Schneidzeugs mit einem um eine Längsachse rotierenden Scherzylinder und auf dem Scherzylinder angebrachten Scherspiralen, mit einem Untermesserträger, der ein parallel zu der Längsachse verlaufendes Untermesser trägt, wobei ein Zustand des Schneidzeugs gemessen wird, und wobei an jeder Scherspirale ein Scherpunkt, in dem ein zwischen Scherspirale und Untermesser geführtes Schnittgut tangential zu dem Scherzylinder abgeschert wird, kontinuierlich von einem Einlaufende zu einem Auslaufende des Untermessers wandert. Weiterhin betrifft die Erfindung ein Schneidzeug gemäss Oberbegriff von Anspruch 13.

Solche Verfahren und Schneidzeuge werden zum Scheren der Oberfläche von Flächenware wie Textilien, Teppichen, Fellen und Pelzen verwendet, um insbesondere eine gleichmäßige Florhöhe bzw. Faserlänge zu erzeugen. Das Schneidzeug mit den auf den Scherzylinder aufgezogenen helixförmigen Scherspiralen wird als Einheit in eine Schermaschine eingebaut. Im Betrieb der Schermaschine rotiert der Scherzylinder mit den Scherspiralen tangential gegen das Untermesser. Die Scherspiralen laufen über die Schneidkante des Untermessers und bilden entlang der Schneidbahn an der Unterkante einen fortlaufenden Scherenschnitt. Die Flächenware wird über einen Schertisch der Schermaschine derart an die Schneidkante herangeführt, dass über die gewünschte Florhöhe überstehende Faseranteile zwischen Scherspirale und Untermesser geführt und abgetrennt werden.

Der Betriebszustand des Schneidzeugs wird in den bekannten Verfahren im Wesentlichen durch das Bedienpersonal anhand von Schnittproben, der durch das Zusammenwirken von Scherzylinder und Untermesser entstandenen Laufbahn und von anhand von charakteristischen Laufgeräuschen der Schermaschine beurteilt. Korrekturen nimmt das Bedienpersonal zumeist manuell vor, insbesondere wird die Position des Untermessers zum Scherzylinder durch Spannbügel, Stellschrauben oder andere mechanische Verstelleinrichtungen eingestellt.

WO 95/31596 A1, US 5,379,497 A und US 3,941,986 A schlagen vor, am Schneidzeug die Höhe des Schneidspalts zwischen Untermesser und Scherzylinder zu messen und abhängig von den Messergebnissen einzustellen.

Im Hintergrund der Erfindung schlägt EP 1 798 011 A1 vor, in einer Rotationsschneidmaschine die zwischen Schneid- und Gegenwalze wirkenden Andruckkräfte, Abstände oder Temperaturen sowie Positionsänderungen zu messen. EP 1 442 652 B1 und EP 1 080 629 B1 schlagen vor, an einem Häcksler eine Schwingung des Untermessers bzw. einen durch Funkenschlag über den Schneidspalt fließenden Strom zu messen, daraus die Höhe des Schneidspalts zu ermitteln und diesen ggf. nachzustellen. EP 0 172 467 A2 schlägt vor, an einer Erntemaschine die Höhe des Schneidspalts durch Näherungssensoren zu messen.

Wissenschaftliche Untersuchungen betreffen die Temperatur des Untermessers und die Schallemissionen der Schneidmaschine.

### Aufgabe

Der Erfindung liegt die Aufgabe zugrunde, den Betriebszustand des Schneidzeugs zu messen.

### Lösung

Ausgehend von den bekannten Verfahren wird nach der Erfindung vorgeschlagen, dass der Zustand zwischen Untermesser und Untermesserträger gemessen wird. Zwischen Untermesser und Untermesserträger sind die Messelemente einerseits sehr nah am Scherpunkt zwischen Untermesser und Scherzylinder - also an der zur Beurteilung des Betriebszustands wichtigsten und sensibelsten Stelle des Schneidzeugs, andererseits aber von allen beweglichen Teilen und von der Flächenware getrennt und vor Einflüssen im Betrieb der Schermaschine geschützt.

Vorzugsweise umfasst in einem erfindungsgemäßen Verfahren die Messung eine Schwingungsmessung. Das mechanische Abgleiten der Scherspiralen auf dem Untermesser erzeugt während des Scherbetriebes Schwingungen die sich in den Bauteilen des Schneidzeuges fortsetzen. Diese Schwingungen sind die Ursache der charakteristischen Geräusche, anhand derer im Stand der Technik das Bedienpersonal den Betriebszustand beurteilt.

Anhand der Schwingungsmuster lässt sich die Wuchtgüte des Scherzylinders, die Anzahl der Spiralen und deren Hiebausprägung auf dem Scherzylinder bestimmen. Zudem können anhand charakteristischer Schwingungsbilder betriebskritische Zustände wie gelockerte Scherspiralen frühzeitig erkannt werden, bevor weitere Schäden am Schneidzeug entstehen.

Weiter vorzugsweise wird in einem solchen erfindungsgemäßen Verfahren die Schwingung an dem Einlaufende gemessen. Als Einlaufende wird das Ende des Untermessers in Längsrichtung des Scherzylinders bezeichnet, an dem die Scherspiralen im Betrieb erstmalig mit dem Untermesser zusammenwirken. Durch Kontakte zum Untermesser sind an dieser Stelle die Scherspiralen besonders bruchgefährdet.

Vorzugsweise umfasst in einem erfindungsgemäßen Verfahren die Messung eine Temperaturmessung. Das Untermesser wird im Betrieb der Schermaschine durch die Reibung im Scherpunkt zwischen Untermesser und den Scherspiralen. erwärmt. Hier können Temperaturen weit über 100 °C entstehen, die zur Beeinträchtigung der Flächenware und zur Zerstörung des Untermessers führen. Die Temperatur ist also ein wesentliches Merkmal eines optimal wirkenden Schneidzeuges. Zu hohe Temperaturen am Untermesser können insbesondere entstehen durch zu hohe Anpresskräfte zwischen Untermesser und Scherspirale, eine zu breite Laufbahn der Scherspiralen auf dem Untermesser, mangelnde oder fehlende Schmierung der Berührungslinie auf dem Untermesser und durch zu hohe Schnittgeschwindigkeiten am Scherzylinder.

Weiter vorzugsweise wird in einem solchen erfindungsgemäßen Verfahren die Temperatur an dem Auslaufende gemessen. An dieser Stelle wirkt sich mangelnde Schmierung zuerst aus.

Vorzugsweise umfasst in einem erfindungsgemäßen Verfahren die Messung eine Kraftmessung. Über die Druckkraft zwischen Untermesser und Untermesserträger werden statische Fehleinstellungen in der Lage des Scherzylinders zum Untermesser und Abweichungen der Längsachse des Scherzylinders horizontal oder vertikal von der parallelen Lage zur Schneidbahn identifiziert. Die Messung der Druckkräfte vereinfacht Einstellarbeiten bei Erstinbetriebnahme, Wartung, Instandhaltung und Wiederinbetriebnahme nach Reparaturen und Maschinenstillstandzeiten.

Die dynamische Messung der Druckkräfte ermöglicht eine Beurteilung des Zustands des Schneidzeugs im laufenden Betrieb. In Kombination mit den gemessenen Werten aus Temperaturveränderung, Körperschall und Drehmoment lassen sich präzise Daten zum Schneidverhalten bis hin zum Servicebedarf ermitteln.

Weiter vorzugsweise wird in einem solchen erfindungsgemäßen Verfahren die Kraft am Einlaufende, am Auslaufende sowie zwischen Einlaufende und Auslaufende gemessen. Die Kombination dieser drei Messwerte ermöglicht Aussagen zur Parallelität von Scherzylinder und Untermesser sowie zur Krümmung der Schneidbahn. Durch Messungen der Kraft an weiteren Stellen kann der Zustand des Schneidzeugs genauer beschrieben werden.

Vorzugsweise wird in einem erfindungsgemäßen Verfahren der gemessene Zustand an eine Auswerteeinrichtung übermittelt. Die Übermittlung in eine gemeinsame Auswerteeinrichtung ermöglicht die Korrelation verschiedener Messwerte, die Speicherung von Messwerten und damit die Analyse von zeitlichen Entwicklungen sowie die Erstellung von Prognosen.

Weiter vorzugsweise wird in einem solchen erfindungsgemäßen Verfahren der Zustand analog oder digital drahtlos übermittelt. Die drahtlose Übermittlung insbesondere über ein Mobilfunknetz an einen zentralen Server erlaubt die Nutzung einer in Industriestaaten flächendeckend vorhandenen Infrastruktur.

Vorzugsweise wertet weiterhin in einem solchen erfindungsgemäßen Verfahren die Auswerteeinrichtung den Zustand aus und erstellt eine Anweisung zum Ändern einer geometrischen Position des Scherzylinders und/oder des Untermessers. Die vorliegenden Messdaten und die daraus gewonnenen Handlungsanweisungen für das Bedienpersonal können zur Ausgabe am Bildschirm einer Maschinensteuerung aufbereitet werden. Anhand der Messdaten können statische und dynamische Betriebszustände beschrieben und visualisiert werden.

Weiter vorzugsweise wird in einem solchen erfindungsgemäßen Verfahren die Position automatisch geändert. Die Maschinensteuerung kann mit diesen Messdaten auf definierte Sollzustände regeln und den Betrieb der Maschine in festgelegten Grenzen halten.

Vorzugsweise wird in einem erfindungsgemäßen Verfahren ein Antriebsmoment zum Rotieren des Scherzylinders gemessen und in die Auswertung einbezogen. Der Scherzylinder wird in üblichen Schermaschinen durch einen Elektromotor angetrieben. Die Antriebsleistung wird durch einen Umrichter gesteuert bzw. geregelt, der häufig Abweichungen oder Schwankungen im Leistungsbedarf erfasst, dokumentiert und zur weiteren Verarbeitung bereitstellt. Diese Daten lassen sich über Hard- und Softwareschnittstellen schnell und einfach auslesen und erlauben - insbesondere in Kombination mit den zuvor beschriebenen Messungen von Schwingungszuständen, Temperatur und Druckkraft zwischen Untermesser und Untermesserträger - umfangreiche Rückschlüsse auf den Betriebszustand.

Ausgehend von dem bekannten Schneidzeug wird nach der Erfindung vorgeschlagen, dass die Messelemente zwischen Untermesser und Untermesserträger angeordnet sind. Das erfindungsgemäße Schneidzeug ermöglicht die Ausführung des erfindungsgemäßen Verfahrens und zeichnet sich gleichermaßen durch dessen vorstehend erläuterte Vorteile aus.

Vorzugsweise sind in einem erfindungsgemäße Schneidzeug die Messelemente an dem Untermesserträger angebracht. Soweit der Untermesserträger aus einem Maschinenstahl besteht, ist die Anbringung der Messelemente dort mit einem deutlich geringeren Aufwand verbunden, als an dem gehärteten Untermesser.

Das erfindungsgemäße Verfahren und das erfindungsgemäße Schneidzeug vereinfachen die Erstinbetriebnahme, den Maschinenanlauf nach Instandhaltungen, Instandsetzungen, Reparaturen und Servicemaßnahmen, ermöglichen eine statische und dynamische Zustandsüberwachung, die Optimierung der Schneidparameter und der Schnittleistung sowie eine statische und dynamische Schadensprävention und Kollisions- bzw. Havarieüberwachung.

### Ausführungsbeispiel

Die Erfindung wird nachfolgend anhand eines Ausführungsbeispiels erläutert. Es zeigen
- Fig. 1: ein erfindungsgemäßes Schneidzeug und
- Fig. 2: ein Detail desselben.

Das in Figur 1 gezeigte erfindungsgemäße Schneidzeug 1 weist eine Längsachse 2, einen Scherzylinder 3, einen Untermesserträger 4 mit einem Untermesser 5 auf. Der Scherzylinder 3 ist am Einlaufende 6 und am Auslaufende 7 jeweils mittels eines Changierlagers 8 in einem nicht dargestellten Lagersitz um die Längsachse 2 rotierbar gelagert.

Der Untermesserträger 4 weist zwölf Bohrungen 9 auf, in denen jeweils ein Drucksensor 10 eingesetzt ist. Die Drucksensoren 10 liegen an dem Untermesser 5 an und messen jeweils die zwischen Untermesser 5 und Untermesserträger 4 wirkende Druckkraft.

Am Einlaufende 6 weist der Untermesser 5 einen Beschleunigungssensor 11 und am Auslaufende 7 einen Temperatursensor 12 auf. Der Beschleunigungssensor11 misst die Schwingung und der Temperatursensor 12 die Temperatur des Schneidzeugs 1.

Vierundzwanzig helixförmige Scherspiralen 13 sind auf dem Scherzylinder 3 jeweils am Einlaufende 6 und am Auslaufende 7 mittels einer Plette 14 fixiert, die mittels einer Seitenplatte 15 gesichert ist.

Im Betrieb des Schneidzeugs 1 rotiert der Scherzylinder 3 mit den Scherspiralen 13 derart um die Längsachse 2, dass ein Scherpunkt 16, in dem die Scherspirale 13 das Untermesser 5 berührt, kontinuierlich von dem Einlaufende 6 zu dem Auslaufende 7 wandert.

Anhand der von den Drucksensoren 10, dem Beschleunigungssensor 11 und dem Temperatursensor 12 gemessenen Werte sowie anhand des Antriebsmoments und der Drehzahl des Scherzylinders 3 wird der Zustand des Schneidzeugs 1 im statischen und dynamischen Betrieb erfasst, in einer Maschinensteuerung gespeichert, von dieser über ein Mobilfunknetz an einen Server übermittelt und dort mittels eines Expertensystems interpretiert. Die Maschinensteuerung, das Mobilfunknetz und der Server sind nicht dargestellt.

Basierend auf der Interpretation der Zustandswerte ermittelt das Expertensystem Einstellparameter zur Optimierung der Schneidleistung und des generellen Zustands des Schneidzeugs 1 und übermittelt diese zurück an die Maschinensteuerung. Die Maschinensteuerung ändert anhand der Einstellparameter automatisch die Drehzahl des Scherzylinders 3, die geometrische Position des Scherzylinders 3 und/oder des Untermessers 5.

In den Figuren sind
- 1: Schneidzeug
- 2: Längsachse
- 3: Scherzylinder
- 4: Untermesserträger
- 5: Untermesser
- 6: Einlaufende
- 7: Auslaufende
- 8: Changierlager
- 9: Bohrung
- 10: Drucksensor
- 11: Beschleunigungssensor
- 12: Temperatursensor
- 13: Scherspirale
- 14: Plette
- 15: Seitenplatte
- 16: Scherpunkt

## Patentansprüche

1. Verfahren zum Betrieb eines Schneidzeugs (1) mit einem um eine Längsachse (2) rotierenden Scherzylinder (3) und auf dem Scherzylinder (3) angebrachten Scherspiralen (13), mit einem Untermesserträger (4), der ein parallel zu der Längsachse (2) verlaufendes Untermesser (5) trägt, wobei ein Zustand des Schneidzeugs (1) gemessen wird, und wobei an jeder Scherspirale (13) ein Scherpunkt (16), in dem ein zwischen Scherspirale (13) und Untermesser (5) geführtes Schnittgut tangential zu dem Scherzylinder (3) abgeschert wird, kontinuierlich von einem Einlaufende (6) zu einem Auslaufende (7) des Untermessers (5) wandert, ***dadurch gekennzeichnet, dass*** der Zustand zwischen Untermesser (5) und Untermesserträger (4) gemessen wird.

2. Verfahren nach dem vorgenannten Anspruch, ***dadurch gekennzeichnet, dass*** die Messung eine Schwingungsmessung umfasst.

3. Verfahren nach dem vorgenannten Anspruch, ***dadurch gekennzeichnet, dass*** die Schwingung an dem Einlaufende (6) gemessen wird.

4. Verfahren nach einem der vorgenannten Ansprüche, ***dadurch gekennzeichnet, dass*** die Messung eine Temperaturmessung umfasst.

5. Verfahren nach dem vorgenannten Anspruch, ***dadurch gekennzeichnet, dass*** die Temperatur an dem Auslaufende (7) gemessen wird.

6. Verfahren nach einem der vorgenannten Ansprüche, ***dadurch gekennzeichnet, dass*** die Messung eine Kraftmessung umfasst.

7. Verfahren nach dem vorgenannten Anspruch, ***dadurch gekennzeichnet, dass*** die Kraft am Einlaufende (6), am Auslaufende (7) sowie zwischen Einlaufende (6) und Auslaufende (7) gemessen wird.

8. Verfahren nach einem der vorgenannten Ansprüche, ***dadurch gekennzeichnet, dass*** der gemessene Zustand an eine Auswerteeinrichtung übermittelt wird.

9. Verfahren nach dem vorgenannten Anspruch, ***dadurch gekennzeichnet, dass*** der Zustand drahtlos übermittelt wird.

10. Verfahren nach einem der Ansprüche 8 oder 9, ***dadurch gekennzeichnet, dass*** die Auswerteeinrichtung den Zustand auswertet und eine Anweisung zum Ändern einer geometrischen Position des Scherzylinders (3) und/oder des Untermessers (5) erstellt.

11. Verfahren nach dem vorgenannten Anspruch, ***dadurch gekennzeichnet, dass*** die Position automatisch geändert wird.

12. Verfahren nach einem der vorgenannten Ansprüche, ***dadurch gekennzeichnet, dass*** ein Antriebsmoment zum Rotieren des Scherzylinders (3) gemessen und in die Auswertung einbezogen wird.

13. Schneidzeug (1) mit einer Tragvorrichtung, einem an der Tragvorrichtung um eine Längsachse (2) rotierbaren Scherzylinder (3) und auf dem Scherzylinder (3) angebrachten Scherspiralen (13), mit einem Untermesserträger (4), der ein parallel zu der Längsachse (2) verlaufendes Untermesser (5) trägt, und mit Messelementen zum Messen eines Zustands des Schneidzeugs (1), wobei bei Rotation des Scherzylinders (3) an jeder Scherspirale (13) ein Scherpunkt (16), in dem ein zwischen Scherspirale (13) und Untermesser (5) geführtes Schnittgut tangential zu dem Scherzylinder (3) abgeschert wird, kontinuierlich von einem Einlaufende (6) zu einem Auslaufende (7) des Untermessers (5) wandert, ***dadurch gekennzeichnet, dass*** die Messelemente zwischen Untermesser (5) und Untermesserträger (4) angeordnet sind.

14. Schneidzeug (1) nach dem vorgenannten Anspruch, ***dadurch gekennzeichnet, dass*** die Messelemente an dem Untermesserträger (4) angebracht sind.

## Claims

1. Method for operation of a shearing device (1) with a shearing cylinder (3) rotating about a longitudinal axis (2) and shearing spirals (13) mounted on the shearing cylinder (3), a lower blade support (4) supporting a lower blade (5) extending in parallel to the longitudinal axis (2), wherein a condition of the shearing device (1) is measured, and wherein a shearing point (16) on each shearing spiral (13) in which a material to be sheared that is guided between shearing spiral (13) and lower blade (5) is sheared tangentially to the shearing cylinder (3) moves continuously from an infeed end (6) to an outfeed end (7) of the lower blade (5), **characterized in that** the condition is measured between the lower blade (5) and the lower blade support (4).

2. Method according to the previous claim, **characterized in that** the measurement comprises a vibration measurement.

3. Method according to the previous claim, **characterized in that** the vibration is measured at the infeed end (6).

4. Method according to one of the preceding claims, **characterized in that** the measurement comprises a temperature measurement.

5. Method according to the previous claim, **characterized in that** the temperature is measured at the outfeed end (7).

6. Method according to one of the preceding claims, **characterized in that** the measurement comprises a force measurement.

7. Method according to the previous claim, **characterized in that** the force is measured at the infeed end (6), at the outfeed end (7) and between the infeed end (6) and the outfeed end (7).

8. Method according to one of the preceding claims, **characterized in that** the measured condition is transmitted to an evaluation device.

9. Method according to the previous claim, **characterized in that** the condition is transmitted wirelessly.

10. Method according to claim 8 or 9, **characterized in that** the evaluation device evaluates the condition and generates an instruction to change the geometric position of the shearing cylinder (3) und/or the lower blade (5).

11. Method according to the previous claim, **characterized in that** the position is changed automatically.

12. Method according to one of the preceding claims, **characterized in that** a drive torque to rotate the shearing cylinder (3) is measured and is included in the evaluation.

13. Shearing device (1) with a carrier device, a shearing cylinder (3) rotatable at the carrier device about a longitudinal axis (2) and shearing spirals (13) mounted on the shearing cylinder (3), with a lower blade support (4) supporting a lower blade (5) extending in parallel to the longitudinal axis (2), and with measurement elements to measure a condition of the shearing device (1), wherein during rotation of the shearing cylinder (3) at each shearing spiral (13) a shearing point (16) in which a material to be sheared guided between shearing spiral (13) and lower blade (5) is sheared tangentially to the shearing cylinder (3) moves continuously from an infeed end (6) to an outfeed end (7) of the lower blade (5), **characterized in that** the measuring elements are arranged between the lower blade (5) and the lower blade support (4).

14. Shearing device (1) according to the previous claim, **characterized in that** the measurement elements are arranged on the lower blade support (4).

## Revendications

1. Procédé pour faire fonctionner un outil de coupe (1) avec un cylindre de cisaillement (3) tournant autour d'un axe longitudinal (2) et des spirales de cisaillement (13) installées sur le cylindre de cisaillement (3), avec un support de lame inférieure (4), qui supporte une lame inférieure (5) s'étendant de manière parallèle par rapport à l'axe longitudinal (2), dans lequel un état de l'outil de coupe (1) est mesuré, et dans lequel un point de cisaillement (16), dans lequel un produit à découper guidé entre la spirale de cisaillement (13) et la lame inférieure (5) est cisaillé de manière tangentielle par rapport au cylindre de cisaillement (3), se déplace en continu depuis une extrémité d'entrée (6) vers une extrémité de sortie (7) de la lame inférieure (5), **caractérisé en ce que** l'état entre la lame inférieure (5) et le support de lame inférieure (4) est mesuré.

2. Procédé selon la revendication précédente, **caractérisé en ce que** la mesure comprend une mesure d'oscillation.

3. Procédé selon la revendication précédente, **caractérisé en ce que** l'oscillation est mesurée sur l'extrémité d'entrée (6).

4. Procédé selon l'une quelconque des revendications précédentes, **caractérisé en ce que** la mesure comprend une mesure de température.

5. Procédé selon la revendication précédente, **caractérisé en ce que** la température est mesurée sur l'extrémité d'évacuation (7).

6. Procédé selon l'une quelconque des revendications précédentes, **caractérisé en ce que** la mesure comprend une mesure de force.

7. Procédé selon la revendication précédente, **caractérisé en ce que** la force est mesurée sur l'extrémité d'entrée (6), sur l'extrémité de sortie (7) ainsi qu'entre l'extrémité d'entrée (6) et l'extrémité de sortie (7).

8. Procédé selon l'une quelconque des revendications précédentes, **caractérisé en ce que** l'état mesuré est transmis sur un dispositif d'évaluation.

9. Procédé selon la revendication précédente, **caractérisé en ce que** l'état est transmis sans fil.

10. Procédé selon l'une quelconque des revendications 8 ou 9, **caractérisé en ce que** le dispositif d'évaluation évalue l'état et crée une consigne pour modifier une position géométrique du cylindre de cisaillement (3) et/ou de la lame inférieure (5).

11. Procédé selon la revendication précédente, **caractérisé en ce que** la position est modifiée de manière automatique.

12. Procédé selon l'une quelconque des revendications précédentes, **caractérisé en ce qu'**un couple d'entraînement pour faire tourner le cylindre de cisaillement (3) est mesuré et est intégré dans l'évaluation.

13. Outil de coupe (1) avec un dispositif de support, un cylindre de cisaillement (3) pouvant tourner sur le dispositif de support autour d'un axe longitudinal (2) et des spirales de cisaillement (13) installées sur le cylindre de cisaillement (3), avec un support de lame inférieure (4), qui supporte une lame inférieure (5) s'étendant de manière parallèle par rapport à l'axe longitudinal (2), et avec des éléments de mesure pour mesurer un état de l'outil de coupe (1), dans lequel lors de la rotation du cylindre de cisaillement (3), un point de cisaillement (16), dans lequel un produit à découper guidé entre la spirale de cisaillement (13) et la lame inférieure (5) est cisaillé de manière tangentielle par rapport au cylindre de cisaillement (3), se déplace en continu depuis une extrémité d'entrée (6) vers une extrémité de sortie (7) de la lame inférieure (5) sur chaque spirale de cisaillement (13), **caractérisé en ce que** les éléments de mesure sont disposés entre la lame inférieure (5) et le support de lame inférieure (4).

14. Outil de coupe (1) selon la revendication précédente, **caractérisé en ce que** les éléments de mesure sont installés sur le support de lame inférieure (4) .
